# EUROPÄISCHE PATENTSCHRIFT

(11) **EP 0 622 510 B1**
(45) Veröffentlichungstag und Bekanntmachung des Hinweises auf die Patenterteilung: **02.06.1999**
(21) Anmeldenummer: 94103910.9
(22) Anmeldetag: 14.03.1994
(51) Int. Cl.: E05D 11/10, E05F 1/12

(54) **Scharnierbeschlag für einen Fenster- oder Türladen**
Hinge fitting for a window or door shutter
Ferrure de charnière pour un volet de fenêtre ou de porte

(30) Priorität: 26.04.1993 DE 9306262 U
(43) Veröffentlichungstag der Anmeldung: 02.11.1994
(73) Patentinhaber: MAYER & CO. BESCHLÄGE Ges.m.b.H., A-5020 Salzburg (AT)
(72) Erfinder: Lutsch, Uwe, A-5161 Elixhausen (AT)
(74) Vertreter: Manitz, Finsterwald & Partner

(56) Entgegenhaltungen:
- EP-A- 0 189 813
- DE-B- 1 182 109
- FR-A- 2 594 472
- US-A- 1 332 881
- US-A- 2 183 210

## Beschreibung

Die Erfindung betrifft einen Scharnierbeschlag für einen Fenster- oder Türladen nach dem Oberbegriff des Anspruchs 1.

Ein Scharnierbeschlag dieser Art ist in der EP 0 189 813 beschrieben. An der Bandhülse wenigstens eines Ladenbandes dieses Scharnierbeschlages ist ein Lagergehäuse für einen verstellbaren Riegel drehfest angeordnet, wobei der Riegel in der Offenstellung des Ladens in eine in der Klobenstange bzw. im Kloben vorgesehene Rastausnehmung eingreift und dadurch der geöffnete Laden feststellbar ist. Zum Lösen des festgestellten Ladens wird der Riegel aus der Rastausnehmung gezogen, wodurch das Ladenband und die Klobenstange voneinander entkuppelt werden, so daß anschließend der Laden in Richtung der Schließstellung verschwenkt werden kann.

Wichtig für die Montage der Klobenstange eines solchen Ladenbeschlages ist, daß die Klobenstange gegenüber der Mauer bzw. dem Fenster- oder Türstock in einer sehr genau vorgegebenen Position ausgerichtet und befestigt werden muß. Schon eine leichte horizontale Winkelabweichung der Klobenstange von der vorgegebenen Montageposition führt zu einer fehlerhaften Festlegung des Schwenkbereichs des Ladens. Das bedeutet, daß der Laden in seiner festzustellenden Position nicht parallel zu der Mauer verläuft, sondern entweder von der Mauer absteht oder nicht bis zum Erreichen der Feststellposition aufgeschwenkt werden kann. Dabei können sich bereits geringe Maßabweichungen von der vorgegebenen Montageposition aufgrund der Länge des Ladens so stark bemerkbar machen, daß diese Abweichungen in der Regel nicht akzeptabel sind. Die Fehlmontage der Feststellvorrichtung muß dann durch eine nicht unproblematische, korrekte Neumontage der Klobenstange behoben werden.

Ein weiteres Problem bei feststellbaren Läden tritt beim Entsperren des festgestellten Ladens auf. Unabhängig davon, ob die Feststellvorrichtung am bandseitigen oder bandfernen Ende des Ladens angeordnet ist, muß zum Entsperren des Ladens üblicherweise die Arretierung mit einer Hand gelöst werden und gleichzeitig mit der zweiten Hand der Laden in Richtung des Fensters verschwenkt werden. Die Verschwenkung des Ladens ist entweder mit einer großen Kraftanstrengung verbunden, da beim Angreifen an dem bandseitig gelegenen Ende des Ladens lediglich ein sehr kurzer Hebel zur Verfügung steht, oder mit einem Hinauslehnen aus dem Fenster, um den Laden möglichst nahe an seinen bandfernen Ende ergreifen zu können. Eine Einhand-Entriegelung mit gleichzeitiger Verschlußzuführung ist auf diese Weise nicht unproblematisch möglich.

Um bereits beim Entriegeln des Ladens diesem automatisch einen Impuls in Richtung der Schließstellung zu geben, wurden in der Vergangenheit verschiedene Abdrückvorrichtungen für Läden vorgeschlagen. Dabei handelt es sich um Federelemente, die an der Mauer befestigt sind und gegen die ein am Fensterladen befestigtes Angriffselement beim Öffnen des Ladens geführt wird, wobei das Federelement bei verriegeltem Laden durch das Angriffselement gespannt ist. Üblicherweise ist dabei das Federelement im Bereich des bandfernen Endes des Ladens an der Mauer befestigt, um dadurch den beim Schließen des Ladens wirkenden Hebelarm zu verlängern und damit die zum Schließen benötigte Kraft zu verringern. Üblicherweise ist bei Verwendung eines bandfern gelegenen Feststellelements das Federelement in diesem integriert.

Problematisch ist bei einer Abdrückvorrichtung dieser Art, daß das Federelement offenliegt und daher durch Witterungseinflüsse verschmutzen bzw. korrodieren kann, so daß die Funktionsfähigkeit der Abdrückvorrichtung nicht mehr gewährleistet werden kann. Auch beim Streichen der Mauer des Hauses, an welcher die Feststell- bzw. Abdruckvorrichtung angebracht ist, kann durch Farbe die Funktionsfähigkeit sehr stark beeinträchtigt werden.

Ist die Feststellvorrichtung verdeckt im Scharnierbeschlag angeordnet, wie beispielsweise in der bereits zitierten EP 0 189 813, so ist trotzdem die im bandfernen Bereich des Ladens an der Mauer befestigte Abdrückvorrichtung bei geschlossenem Laden sichtbar, was oft als Beeinträchtigung des optischen Gesamteindrucks angesehen wird.

Ferner ist ein Scharnierbeschlag nach dem Oberbegriff des Patentanspruchs 1 aus der DE-B 1 182 109 bekannt. Bei dieser bekannten Anordnung ist eine Anschlags- und Verriegelungseinheit verwendet, die winkelförmig ausgebildet ist und über eine horizontal verlaufende Lasche mittels einer Spannschraube auf der Klobenstange axial festklemmbar ist. Eine Hilfsvorrichtung, welche die Handhabung eines mit einem derartigen Scharnierbeschlag ausgerüsteten Fenster- oder Türladens für den Benutzer erleichtern könnte, ist nicht vorgesehen.

Aufgabe der Erfindung ist es, einen Scharnierbeschlag für einen Fenster- oder Türladen anzugeben, bei dem zum einen eine durch eine Fehlmontage der Klobenstange bedingte fehlerhafte Festlegung des Schwenkbereichs des Ladens ausgeglichen werden kann und zum anderen eine Abdrückvorrichtung für den Laden wirksam ist, die den optischen Gesamteindruck auch bei geschlossenem Laden nicht beeinträchtigt.

Gelöst wird diese Aufgabe nach der Erfindung durch die Merkmale des Patentanspruchs 1. Vorteilhafte Ausgestaltungen sind in den Unteransprüchen angegeben.

Die verschwenkbare Lagerung der Anschlags- und/oder Verriegelunseinheit an der Klobenstange um dessen Bandzapfen sowie das Vorsehen einer Fixiereinheit, über die die Anschlags- und/oder Verriegelungseinheit gegenüber der Klobenstange in verschiedenen Stellungen fixierbar ist, gewährleistet, daß bei einer schräg eingesetzten Klobenstange die Anschlags- und/oder Verriegelungseinheit gegenüber der Kolbenstange so verschwenkbar ist, daß der Laden in der Offenstellung parallel zur Mauer ausgerichtet werden kann und insbesondere dabei an der am Scharnierbeschlag vorgesehenen Anschlagseinheit zur Anlage kommt bzw. mit der am Scharnier vorgesehenen Verriegelungseinheit verriegelt werden kann.

Auf diese Weise entfällt auch das bisher gegebenenfalls erforderliche aufwendige Neumontieren des Klobens.

Nach einer vorteilhaften Ausführungsform der Erfindung umfaßt die Fixiereinheit zwei Fixierelemente, die an der Anschlags- und / oder Verriegelungseinheit verstellbar gelagert und an zwei einander im wesentlichen gegenüberliegenden Bereichen der Klobenstange abstützbar sind. Bevorzugt ist dabei zumindest ein Fixierelement als Schraube, insbesondere als Madenschraube ausgebildet, deren vom Betätigungsende abgewandtes Ende seitlich an der Klobenstange angreift.

Durch einfaches Lösen der Schrauben kann die Anschlags- und / oder Verriegelungseinheit gegenüber der Klobenstange so weit verschwenkt werden, bis die gewünschte Ausrichtung erreicht ist. Anschließend werden die Schrauben soweit eingedreht, bis die vom Betätigungsende abgewandten Enden seitlich an zwei gegenüberliegenden Bereichen der Klobenstange angreifen und somit ein Verschwenken der Anschlags- und / oder Verriegelungseinheit gegenüber der Klobenstange verhindert wird.

Nach einer weiteren bevorzugten Ausführungsform der Erfindung besteht zumindest ein Fixierelement aus einer an der Anschlags- und / oder Verriegelungseinheit drehbar gelagerten, axial unverschieblichen Führungsschraube und einem mit dieser verschraubten Abstützelement mit zumindest einem, insbesondere als Schrägfläche ausgebildeten Führungsansatz, wobei an der Anschlags- und/oder Verriegelungseinheit zumindest eine Schrägführung vorgesehen ist, die mit dem jeweiligen Führungsansatz des Abstützelements zusammenwirkt. Das Abstützelement ist durch Verdrehen der Führungsschraube entlang der Schrägführung verschiebbar, wodurch es in Richtung der Klobenstange zum Abstützen der Anschlags- und / oder Verriegelungseinheit an der Klobenstange bewegbar ist.

Durch die Führung des Fixierelements entlang einer Schrägführung kann die Führungsschraube im wesentlichen parallel zur Klobenstange ausgerichtet und damit von der Vorderseite der Klobenstange aus betätigbar sein. Dadurch ist gewährleistet, daß die Fixierelemente auch bei einer Montage der Klobenstange nahe an der Seitenwand einer Fensternische zur Verstellung der Anschlags- und / oder Verriegelungseinheit zugänglich bleiben.

Nach einer weiteren bevorzugten Ausführungsform der Erfindung ist an der Anschlags- und/oder Verriegelungseinheit ein verschiebbar gelagerter, insbesondere unter Federvorspannung stehender Rastansatz vorgesehen, der in der Offenstellung des Ladens in eine im Ladenband vorgesehene Rastausnehmung eingreift. Dabei sind die Seitenflächen des Rastansatzes bevorzugt als Schrägflächen ausgebildet. Durch die Ausbildung der Seitenflächen des Rastansatzes als Schrägflächen ist gewährleistet, daß bei einem versehentlichen Verschwenken des Ladens aus der Verraststellung in Richtung der Verschlußstellung des Ladens, ohne die Verriegelungseinheit zu betätigen, der Rastansatz nicht abgeschert wird, sondern von den an den Schrägflächen des Rastansatzes anlaufenden Seitenwänden der Rastausnehmung zurückgedrängt wird.

Bezüglich der Abdrückvorrichtung des Ladens aus seiner geöffneten Stellung hin zur Verschlußstellung ist durch das Anbringen einer den Bandzapfen im wesentlichen umgreifenden, durch einen Mitnehmer spannbaren Spangenfeder im Bereich zwischen dem Ladenband und der Klobenstange gewährleistet, daß die Abdrückvorrichtung praktisch unsichtbar und gegen äußere Einflüsse wie beispielsweise Schmutz, Farbe oder durch Witterungseinflüsse hervorgerufene Korrosion, weitgehend geschützt ist. Da darüber hinaus im Bereich des Scharnierbeschlages üblicherweise nur ein geringes Platzangebot zur Verfügung steht, ist die Ausbildung als Spangenfeder vorteilhaft, da damit ein sehr geringer Platzbedarf der Abdrückvorrichtung gewährleistet ist.

Nach einer weiteren vorteilhaften Ausführungsform der Erfindung ist an der Unterseite des Ladenbandes zumindest im Bereich der Bandhülse eine Ausnehmung vorgesehen, in der die Spangenfeder angeordnet und mit einem Ende befestigt ist, wobei der Mitnehmer an der Klobenstange vorgesehen ist, in die Ausnehmung eingreift und zwischen der Schließ- und Kuppelstellung des Ladens in der Ausnehmung frei beweglich ist.

Durch die Anordnung der Spangenfeder in einer Ausnehmung im Ladenband wird der Schutz der Spangenfeder vor äußeren Einflüssen weiter erhöht. Darüber hinaus wird auch eine noch bessere optische Verdeckung der Spangenfeder erreicht.

Nach einer weiteren bevorzugten Ausführungsform ist an dem der Ausnehmung zugewandt liegenden Bereich der Klobenstange eine Abdeckfläche vorgesehen, die die im Ladenband vorgesehene Ausnehmung im wesentlichen abdeckt, wobei der Mitnehmer über die Abdeckfläche übersteht und in die Ausnehmung eingreift. Dadurch wird eine vollständige Abschottung der Spangenfeder von äußeren Einflüssen erreicht, wobei der Mitnehmer an der die Abdeckfläche bildenden Oberfläche der Klobenstange als Ansatz vorgesehen sein kann oder durch eine öffnung in der Abdeckfläche hindurch in die im Ladenband vorgesehene Ausnehmung eingreifen kann.

Weitere vorteilhafte Ausführungsformen sind in den Unteransprüche angegeben.

Nachfolgend wird die Erfindung anhand eines Ausführungsbeispiels unter Bezugnahme auf die Zeichnung näher erläutert; in dieser zeigt:
- Figur 1: einen Teilschnitt durch die sich in einer Schwenkstellung befindenden Verriegelungseinheit mit Klobenstange eines erfindungsgemäß ausgebildeten Scharnierbeschlages,
- Figur 3: einen Schnitt entlang der Linie A-A in Figur 1,
- Figur 3: einen Teilschnitt der Vorrichtung nach Figur 1, bei dem sich die Verriegelungseinheit mit Klobenstange in einer weiteren Schwenkstellung befindet,
- Figur 4: einen Schnitt entlang der Linie A-A in Figur 3,
- Figur 5: eine teilweise geschnittene Seitenansicht der Vorrichtung nach Figur 1,
- Figur 6: einen Schnitt entlang der Linie A-A in Figur 5 bei geschlossenem Laden und
- Figur 7: einen Schnitt entlang der Linie A-A in Figur 5 bei offenem, sich in der Verriegelungsstellung befindendem Laden.

Figur 1 zeigt eine Klobenstange 1, an deren Ende ein Bandzapfen 2 angeordnet ist, wobei an der Klobenstange 1 um den Bandzapfen 2 eine Verriegelungseinheit 3 verschwenkbar gelagert ist. An der Verriegelungseinheit 3 ist ein unter Federvorspannung stehender Rastansatz 4 mit einer Betätigungshandhabe 5 verschiebbar gelagert.

In einer in der Verriegelungseinheit 3 mit einem Gewinde versehenen Bohrung 6 ist eine Madenschraube 7 angeordnet, deren vom Betätigungsende 8 abgewandtes Ende 9 seitlich an der Klobenstange 1 angreift.

An der gegenüberliegenden Seite der Klobenstange 1 ist in einem über eine Ausnehmung 10' von außen zugänglichen Hohlraum 10 in der Verriegelungseinheit 3 eine Führungsschraube 11 mit einem mit dieser verschraubten Abstützelement 12 angeordnet. Die Führungsschraube 11 ist mit ihrem in der Ausnehmung 10' angeordneten Kopf 13 sowie mit ihrem erweiterten Ende 14 an zwei Anschlägen 15, 16 der Verriegelungseinheit 3 abgestützt und dadurch axial unverschiebbar aber drehbar gegenüber der Verriegelungseinheit 3 gelagert.

Das Abstützelement 12 weist einen als Schrägfläche ausgebildeten Führungsansatz 17 auf, der an einer in dem Hohlraum 10 vorgesehenen Schrägführung 18 anliegt.

Das der Klobenstange 1 zugewandte Ende des Abstützelementes 12 ist konvex 29 gekrümmt ausgebildet und liegt an der der Madenschraube 7 gegenüberliegenden Seite der Klobenstange 1 an.

In Figur 1 wird die Verriegelungseinheit 3 gegenüber der Klobenstange 1 durch die Madenschraube 7 und das Abstützelement 12 in einer ersten Endstellung fixiert, die durch Verschwenken des Verriegelungselementes 3 im Uhrzeigersinn erreicht wird.

Figur 2 zeigt einen Schnitt entlang der Linie A-A in Figur 1, wobei zu erkennen ist, daß der Führungsansatz 17 des Abstützelementes 12 mit der Schrägführung 18 der Verriegelungseinheit 3 zusammenwirkt und gleichzeitig an der Oberseite des Abstützelementes 12 ein zweiter Führungsansatz 17' vorhanden ist, der mit einer zweiten Schrägführung 18' der Verriegelungseinheit 3 zusammenwirkt. Das Abstützelement 12 ist an seinem der Klobenstange 1 zugewandten Ende konkav 30 gekrümmt ausgebildet und liegt so an der Klobenstange 1 an, daß der konkav 30 gekrümmte Bereich die Klobenstange 1 teilweise umgreift.

In Figur 3 ist die Madenschraube 7 soweit aus der Bohrung 6 herausgedreht und das Abstützelement 12 über die Führungsschraube 11 in Richtung der Klobenstange 1 verschoben, daß die Verriegelungseinheit 3 gegenüber der Klobenstange 1 die zu der in Figur 1 dargestellten Endstellung entgegengesetzte Endstellung einnimmt.

Die Endstellung nach Figur 3 und jede zwischen den beiden Endstellungen liegende Stellung wird ausgehend von der Endstellung in Figur 1. dadurch erreicht, daß die Madenschraube 7 in Richtung des offenen Endes der Bohrung 6 herausgedreht wird, wodurch die Klobenstange 1 aus der in Figur 1 gezeigten Stellung in Richtung der Madenschraube 7 verschwenkt werden kann. Anschließend wird beispielsweise ein Imbusschlüssel über die Ausnehmung 10' in den Kopf 13 der Führungsschraube 11 eingesetzt und diese verdreht. Durch die Drehung der Führungsschraube 11 wird das Abstützelement 12 auf der Führungsschraube 11 in Richtung des Kopfes 13 verschoben, wobei durch die zusammenwirkenden Führungsansätze 17, 17' und Schrägführungen 18, 18' das Abstützelement 12 und die Führungsschraube 11 in Richtung der Klobenstange 1 bewegt werden und die Verriegelungseinheit 3 aus der in Figur 1 dargestellten Stellung in die in Figur 3 dargestellte Stellung überführt wird.

Durch Einschrauben der Madenschraube 7 kann anschließend die Verriegelungseinheit 3 gegenüber der Klobenstange 1 fixiert werden.

In dem in Figur 4 dargestellten Schnitt entlang der Linie A-A aus Figur 3 ist gegenüber Figur 2 die Verschiebung des Abstützelementes 12 und der Führungsschraube 11 in Richtung der Klobenstange 1 sowie die Verschiebung der Klobenstange 1 in Richtung der zum offenen Ende der Bohrung 6 hin herausgeschraubten Madenschraube 7 zu erkennen.

Durch das Verschwenken der Verriegelungseinheit 3 gegenüber der Klobenstange 1 wird die Position des Rastansatzes 4 gegenüber der Klobenstange 1 verändert, so daß damit die Justierung der Stellung des mit der Verriegelungseinheit 3 verriegelten Ladens vorgenommen werden kann.

In Figur 5 ist ein teilweise aufgeschnittenes Ladenband 19 mit einer Bandhülse 19' auf den Bandzapfen 2 aufgesetzt. Das Ladenband 19 weist an seinem unteren Ende einen erweiterten Bereich bzw. Kragen 20 auf, in dem eine nach unten offen ausgebildete Ausnehmung 21 angeordnet ist. In der Ausnehmung 21 ist eine Spangenfeder 22 angeordnet. Die Oberseite der Verriegelungseinheit 3 ist gleichzeitig Abdeckfläche 23 zur Abdeckung der Ausnehmung 21, wenn Klobenstange 1 und Ladenband 19 miteinander verbunden sind.

In dem in Figur 6 dargestellten Schnitt entlang der Linie A-A aus Figur 5 ist zu erkennen, daß ein radial nach außen gebogenes Ende 24 der Spangenfeder 22 über ein Befestigungsmittel 25 in der Ausnehmung 21 gehaltert ist. Das Ladenband 19 befindet sich dabei in einer Stellung, die der Schließstellung des an dem Ladenband 19 befestigten Ladens entspricht.

Das Ladenband 19 weist an seinem Kragen 20 eine Rastausnehmung 26 zur Aufnahme des Rastansatzes 4 in der Offenstellung des Ladens auf. An der Abdeckfläche 23 für die Ausnehmung 21 ist ein Mitnehmer 27 vorgesehen, der in der Ausnehmung 21 in dem Ladenband 19 angeordnet ist.

Bei einem Verschwenken des Ladens in Richtung der Offenstellung wird das Ladenband 19 im Uhrzeigersinn gedreht und in die in Figur 7 dargestellte Stellung bewegt, wobei vor Erreichen der Offenstellung des Ladens das radial nach außen umgebogene freie Ende 28 der Spangenfeder 22 an dem Mitnehmer 27 zur Anlage kommt und durch die Weiterbewegung des Ladens in die Offenstellung die Spangenfeder 22 gespannt wird. Bei Erreichen der Offenstellung rastet der Rastansatz 4 in der Rastausnehmung 26 ein, wodurch der Laden in der Offenstellung fixiert wird.

Zum Entriegeln des Ladens muß lediglich der Rastansatz 4 über die Betätigungshandhabe 5 nach unten verschoben werden, bis er aus der Rastausnehmung 26 austritt, wodurch durch die in der gespannten Spangenfeder 22 gespeicherte Energie das Ladenband 19 gegen den Uhrzeigersinn verdreht und damit der Laden in Richtung der Schließstellung verschwenkt wird. Durch diesen auf den Laden wirkenden Impuls in Richtung der Schließstellung wird das Schließen des Ladens deutlich erleichtert, und es ist gleichzeitig eine Einhand-Entriegelung des Ladens möglich.

## Patentansprüche

1. Scharnierbeschlag für einen, in der Offenstellung über einen Ladenhalter fixierbaren, Fenster- oder Türladen bestehend aus Ladenband (19) mit einer Bandhülse (19'), in die ein mittels einer Klobenstange (1) am Fenster- oder Türstock bzw. in der Mauer befestigbarer Bandzapfen (2) eingreift, sowie einer bandseitigen, an der Klobenstange (1) und um deren Bandzapfen (2) verschwenkbar gelagerten Anschlags- und/oder Verriegelungseinheit (3) mit einem zwischen Klobenstange (1) und Ladenband (19) wirksamen Rastansatz (4) zur Festlegung des Schwenkbereichs des Ladens, wobei die Anschlags- und/oder Verriegelungseinheit (3) gegenüber der Klobenstange (1) über Fixierelemente (7, 11, 12) in verschiedenen Stellungen festlegbar ist,
dadurch **gekennzeichnet,**
daß zwischen dem Ladenband (19) und der Klobenstange (1) eine den Bandzapfen (2) im wesentlichen umgreifende Spangenfeder (22) angeordnet und mit einem Ende (24) an dem Ladenband (19) oder der Klobenstange (1) befestigt ist und daß das freie Ende (28) der Spangenfeder (22) im Bereich der Offenstellung des Ladens mit einem Mitnehmer (27) kuppel- und durch diesen spannbar ist, der am Ladenband (19) oder an der Klobenstange (1) vorgesehen ist.

2. Scharnierbeschlag nach Anspruch 1,
dadurch **gekennzeichnet,**
daß die Fixierelemente (7, 11, 12) in der Anschlags- und/oder Verriegelungseinheit (3) verstellbar gelagert und an zwei einander im wesentlichen gegenüberliegenden Bereichen der Klobenstange (1) abstützbar sind.

3. Scharnierbeschlag nach Anspruch 2,
dadurch **gekennzeichnet,**
daß zumindest ein Fixierelement als Schraube, insbesondere als Madenschraube (7) ausgebildet ist, deren vom Betätigungsende (8) abgewandtes Ende (9) seitlich an der Kolbenstange (1) angreift.

4. Scharnierbeschlag nach Anspruch 2 oder 3,
dadurch **gekennzeichnet,**
daß zumindest ein Fixierelement aus einer an der Anschlags- und/oder Verriegelungseinheit (3) drehbar gelagerten, axial unverschieblichen Führungsschraube (11) und einem mit dieser verschraubten Abstützelement (12) mit zumindest einem, insbesondere als Schrägfläche ausgebildeten Führungsansatz (17, 17') besteht.

5. Scharnierbeschlag nach Anspruch 4,
dadurch **gekennzeichnet,**
daß an der Anschlags- und/oder Verriegelungseinheit (3) zumindest eine Schrägführung (18, 18') vorgesehen ist, die mit dem jeweiligen Führungsansatz (17, 17') des Absbützelements (12) zusammenwirkt, und daß das Abstützelement (12) durch Verdrehen der Führungsschraube (11) entlang der Schrägführung (18, 18') verschiebbar ist, wodurch das Abstützelement (12) in Richtung der Kolbenstange (1) zum Abstützen der Anschlags- und/oder Verriegelungseinheit (3) an der Kolbenstange (1) bewegbar ist.

6. Scharnierbeschlag nach Anspruch 4 oder 5,
dadurch **gekennzeichnet,**
daß der an der Klobenstange (1) angreifende Bereich des Abstützelements (12) parallel zur Schwenkebene der Anschlags- und/oder Verriegelungseinheit (3) im wesentlichen konvex (29) gekrümmt ausgebildet ist.

7. Scharnierbeschlag nach Anspruch 4, 5 oder 6,
dadurch **gekennzeichnet,**
daß der an der Klobenstange (1) angreifende Bereich des Abstützelements (12) senkrecht zur Schwenkebene der Anschlags- und/oder Verriegelungseinheit (3) im wesentlichen konkav (30) gekrümmt ausgebildet ist und die Kolbenstange (1) über einen Teilbereich umgreift.

8. Scharnierbeschlag nach einem der vorhergehenden Ansprüche,
dadurch **gekennzeichnet,**
daß an der Anschlags- und/oder Verriegelungseinheit (3) ein verschiebbar gelagerter, insbesondere unter Federvorspannung stehender Rastansatz (4) vorgesehen ist, der in der Offenstellung des Ladens in eine im Ladenband (19) vorgesehene Rastausnehmung (26) eingreift.

9. Scharnierbeschlag nach Anspruch 8,
dadurch **gekennzeichnet,**
daß die Seitenflächen des Rastansatzes (4) als Schrägflächen ausgebildet sind.

10. Scharnierbeschlag nach einem der vorhergehenden Ansprüche,
dadurch **gekennzeichnet,**
daß an der Unterseite des Ladenbandes (19) zumindest im Bereich der Bandhülse (19') eine Ausnehmung (21) vorgesehen ist, in der die Spangenfeder (22) angeordnet und mit einem Ende (24) befestigt ist und daß der Mitnehmer (27) an der Kolbenstange (1) vorgesehen ist, in die Ausnehmung (21) eingreift und zwischen der Schließ- und der Kuppelstellung des Ladens in der Ausnehmung (21) frei beweglich ist.

11. Scharnierbeschlag nach Anspruch 10,
dadurch **gekennzeichnet,**
daß an dem der Ausnehmung (21) zugewandt liegenden Bereich der Klobenstange (1) eine Abdeckfläche (23) vorgesehen ist, die die im Ladenband (19) vorgesehene Ausnehmung (21) im wesentlichen abdeckt, und daß der Mitnehmer (27) über die Abdeckfläche (23) übersteht und in die Ausnehmung (21) eingreift.

12. Scharnierbeschlag nach Anspruch 10 oder 11,
dadurch **gekennzeichnet,**
daß das freie Ende (28) der Spangenfeder (22) radial nach außen gebogen ist und der Mitnehmer (27) in der Kuppelstellung an dem nach außen gebogenen freien Ende (28) anliegt.

## Claims

1. Hinge fitting for a window or door shutter fixable in the open position via a shutter holder and comprising a shutter hinge member (19) with a hinge sleeve (19') into which a hinge spigot (2) securable by means of a bar member (1) to the window frame or door frame, or in the wall, and also a hinge side abutment and/or locking unit (3) mounted on the bar member (1) and pivotable around its hinge spigot (2) and having a latch projection (4) effective between the bar member (1) and the shutter hinge member (19) to determine the range of pivoting of the shutter, wherein the abutment and/or latching unit (3) can be fixed in different positions relative to the bar member (1) via fixing elements (7, 11, 12),
characterised in that
a clasp spring (22) substantially engages around the hinge spigot (2), is arranged between the shutter hinge member (19) and the bar member (1) and is secured at one end (24) to the shutter hinge member (19), or to the bar member (1), and in that the free end (28) of the clasp spring (22) can be coupled to a driver (27) in the region of the open position of the shutter and can be tensioned by the driver which is provided at the shutter hinge member (19), or at the bar member (1).

2. Hinge fitting in accordance with claim 1,
characterised in that
the fixing elements (7, 11, 12) in the abutment and/or latching unit (3) are adjustably mounted and are braced against two substantially oppositely disposed regions of the bar member (1).

3. Hinge fitting in accordance with claim 2,
characterised in that
at least one fixing element is formed as a screw, in particular as a grub screw (7), with the end (9) of the screw remote from the actuating end (8) acting on the bar member (1) at the side.

4. Hinge fitting in accordance with claim 2 or claim 3,
characterised in that
at least one fixing element comprises an axially non-displaceable guide screw (11) rotatably mounted at the abutment and/or latching unit (3) and a support element (12) screwed to the guide screw and having at least one guide projection (17, 17'), in particular a guide projection formed as an inclined surface.

5. Hinge fitting in accordance with claim 4,
characterised in that
at least one inclined guide (18, 18') is provided at the abutment and/or latching unit (3) and cooperates with the respective guide projection (17, 17') of the support element (12), and in that the support element (12) is displaceable by rotation of the guide screw (11) along the inclined guide (18, 18'), whereby the support element (12) is movable in the direction of the bar member (1) for the support of the abutment and/or latching unit (3) on the bar member.

6. Hinge fitting in accordance with claim 4 or claim 5,
characterised in that
the region of the support element (12) acting on the bar member (1) is of substantially convex curved shape (29) parallel to the plane of pivoting of the abutment and/or latching unit (3).

7. Hinge fitting in accordance with claim 4, 5 or 6,
characterised in that
the region of the support element (12) acting on the bar member (1) is substantially concavely curved (30) perpendicular to the plane of pivoting of the abutment and/or latching unit (3) and engages around a region of the bar member (1).

8. Hinge fitting in accordance with one of the preceding claims,
characterised in that
a displaceably mounted latch projection (4), in particular a latch projection standing under spring bias, is provided at the abutment and/or latching unit (3) and engages in the open position of the shutter into a latch recess (26) provided in the shutter hinge member (19).

9. Hinge fitting in accordance with claim 8,
characterised in that
the side surfaces of the latch projection (4) are formed as inclined surfaces (10).

10. Hinge fitting in accordance with one of the preceding claims,
characterised in that
a recess (21) in which the clasp spring (22) is arranged and secured at one end (24) is provided at the lower side of the shutter hinge member (19), at least in the region of the hinge sleeve (19'), and in that the driver (27) is provided on the bar member (1), engages into the cut-out (21) and is freely movable in the cut-out (21) between the closed position and the coupling position of the shutter.

11. Hinge fitting in accordance with claim 10,
characterised in that
a cover surface (23) is provided at the region of the bar member (1) facing the recess (21) which substantially covers over the recess (21) provided in the shutter hinge member (19), and in that the driver (27) projects beyond the cover surface (23) and engages into the recess (21).

12. Hinge fitting in accordance with claim 10 or 11,
characterised in that
the free end (28) of the clasp spring (22) is bent radially outwardly and the driver (27) contacts the outwardly bent free end in the coupling position.

## Revendications

1. Ferrure à charnière pour un vantail de porte ou de fenêtre susceptible d'être fixé via un élément de maintien dans une position ouverte, constituée par une paumelle (19) comportant une douille (19') dans laquelle s'engage un tourillon (2) susceptible d'être fixé au moyen d'une tige de gond (1) sur le châssis de fenêtre ou de porte ou dans le mur, ainsi que du côté paumelle par une unité de butée et/ou de verrouillage (3) qui est montée en pivotement sur la tige de gond (1) et autour de son tourillon (2) et qui comprend un talon d'enclenchement (4) agissant entre la tige de gond (1) et la paumelle (19) pour fixer la zone de pivotement du vantail, l'unité de butée et/ou de verrouillage (3) pouvant être fixée dans différentes positions par rapport à la tige de gond (1) via des éléments de fixation (7, 11, 12), caractérisée en ce qu'un ressort en forme de pince (22) entourant sensiblement le tourillon (2) est agencé entre la paumelle (19) et la tige de gond (1) et est fixé par une extrémité (24) sur la paumelle (19) ou sur la tige de gond (1), et en ce que l'extrémité libre (28) du ressort en forme de pince (22) est susceptible d'être accouplée à un élément d'entraînement (27) et d'être bandé par celui-ci dans la zone de la position ouverte du vantail, ledit élément d'entraînement étant prévu sur la paumelle (19) ou sur la tige de gond (1).

2. Ferrure à charnière selon la revendication 1, caractérisée en ce que les éléments de fixation (7, 11, 12) sont montés de façon réglable dans l'unité de butée et/ou de verrouillage (3) et susceptibles d'être supportés contre deux régions sensiblement opposées l'une à l'autre de la tige de gond (1).

3. Ferrure à charnière selon la revendication 2, caractérisée en ce qu'au moins un élément de fixation est réalisé sous forme de vis, en particulier sous forme d'une vis sans tête (7) dont l'extrémité (9) détournée de l'extrémité d'actionnement (8) attaque latéralement la tige de gond (1).

4. Ferrure à charnière selon l'une ou l'autre des revendications 1 et 7, caractérisée en ce qu'au moins un élément de fixation est constitué par une vis de guidage (11) montée en rotation sur l'unité de butée et/ou de verrouillage (3) et axialement immobile et par un élément d'appui (12) vissé avec cette vis et présentant au moins un talon de guidage (17, 17') réalisé en particulier sous forme d'une surface oblique.

5. Ferrure à charnière selon la revendication 4, caractérisée en ce qu'il est prévu sur l'unité de butée et/ou de verrouillage (3) au moins un guidage oblique (18, 18') qui coopère avec le talon de guidage respectif (17, 17') de l'élément d'appui (12), et en ce que l'élément d'appui (12) est mobile le long du guidage oblique (18, 18') par rotation de la vis de guidage (11), suite à quoi l'élément d'appui (12) est mobile en direction de la tige de gond (1) pour supporter l'unité de butée et/ou de verrouillage (3) sur la tige de gond (1).

6. Ferrure à charnière selon l'une ou l'autre des revendications 4 et 5, caractérisée en ce que la région de l'élément d'appui (12) attaquant la tige de gond (1) est réalisée de façon sensiblement convexe (29) parallèlement au plan de pivotement de l'unité de butée et/ou de verrouillage (3).

7. Ferrure à charnière selon l'une ou l'autre des revendications 4, 5 et 6, caractérisée en ce que la région de l'élément d'appui (12) attaquant la tige de gond (1) est incurvée de façon sensiblement concave (30) perpendiculairement au plan de pivotement de l'unité de butée et/ou de verrouillage (3) et entoure la tige de gond (1) sur une zone partielle.

8. Ferrure à charnière selon l'une quelconque des revendications précédentes, caractérisée en ce qu'il est prévu, sur l'unité de butée et/ou de verrouillage (3), un talon d'enclenchement (4) monté en déplacement et en particulier sous la précontrainte d'un ressort, et dans la position ouverte du vantail, ledit talon s'engage dans un évidement d'enclenchement (26) prévu dans la paumelle (19).

9. Ferrure à charnière selon la revendication 8, caractérisée en ce que les faces latérales du talon d'enclenchement (4) sont réalisées sous forme de surfaces obliques.

10. Ferrure à charnière selon l'une quelconque des revendications précédentes, caractérisée en ce qu'il est prévu, sur la face inférieure de la paumelle (19) du moins dans la zone de la douille (19'), un évidement (21) dans lequel est agencé le ressort en forme de pince (22) et fixé par une extrémité (24), et en ce que l'élément d'entraînement (27) est prévu sur la tige de gond (1), s'engage dans l'évidement (21) et est librement mobile dans l'évidement (21) entre la position fermée et la position accouplée du vantail.

11. Ferrure à charnière selon la revendication 10, caractérisée en ce qu'il est prévu, dans la zone de la tige de gond (1) orientée vers l'évidement (21), une surface de recouvrement (23) qui recouvre sensiblement l'évidement (21) prévu dans la paumelle (19), et en ce que l'élément d'entraînement (27) dépasse au-delà de la surface de recouvrement (23) et s'engage dans l'évidement (21).

12. Ferrure à charnière selon l'une ou l'autre des revendications 10 et 11, caractérisée en ce que l'extrémité libre (28) du ressort en forme de pince (22) est incurvée radialement vers l'extérieur, et en ce que l'élément d'entraînement (27) s'appuie dans la position accouplée contre l'extrémité libre (28) incurvée vers l'extérieur.
